# EUROPÄISCHE PATENTANMELDUNG

(11) **EP 0 557 914 A2**
(43) Veröffentlichungstag der Anmeldung: **01.09.1993**
(21) Anmeldenummer: 93102715.5
(22) Anmeldetag: 20.02.1993
(51) Int. Cl.: G01T 1/167, A62D 3/00, G21F 9/00

(54) **Probenvorbereitung asbesthaltiger Materialien**

(30) Priorität: 28.02.1992 DE 4206200
(71) Anmelder: SOLVAY UMWELTCHEMIE GmbH, D-30173 Hannover (DE); Solvay Fluor und Derivate GmbH, D-30173 Hannover (DE)
(72) Erfinder: Swidersky, Hans-Walter, W-3000 Hannover 1 (DE); Legat, Werner, W-3000 Hannover 51 (DE)
(74) Vertreter: Lauer, Dieter, Dr.

(57) **Zusammenfassung**

Bei Asbest-Sanierungsmaßnahmen an kerntechnischen Anlagen bzw. an Anlagen, die überdurchschnittlicher radioaktiver Strahlung ausgesetzt sind, müssen vor der Entfernung asbesthaltiger Gefahrstoffe Messungen zur Bestimmung der radioaktiven Kontamination des zu entfernenden Materials durchgeführt werden. Diese Messungen können einfacher und gefahrloser durchgeführt werden, wenn Proben des asbesthaltigen Gefahrstoffes durch Zersetzung insbesondere mit Flußsäure verflüssigt werden.

## Beschreibung

Die Erfindung bezieht sich auf ein verfahren zur Probenvorbereitung asbesthaltiger Materialien zur Messung radioaktiver Kontamination.

Bei Asbest-Sanierungsmaßnahmen an kerntechnischen Anlagen, an Anlagen, die zur Produktion oder Verarbeitung von radioaktiven Materialien oder Gefahrstoffen dienen, sowie an Gebäudeteilen, die in anderer Weise überdurchschnittlicher radioaktiver Strahlung ausgesetzt sind, müssen vor der Entfernung asbesthaltiger Gefahrstoffe wie z.B. asbesthaltiger Stoffe, asbesthaltiger Zubereitungen wie Spritzasbest oder asbesthaltiger Erzeugnisse wie Dichtungen, Messungen durchgeführt werden, die Aufschluß über den Grad der radioaktiven Kontamination des zu entfernenden Materials Aufschluß geben. Diese Messungen wurden bislang an in Festkörperform vorliegendem Asbest durchgeführt.

Aufgabe der vorliegenden Erfindung ist es, die Messung der radioaktiven Kontamination von Asbest zu verbessern. Diese Aufgabe wird durch das in den Ansprüchen angegebene verfahren zur Probenbereitung asbesthaltiger Materialien zur Messung radioaktiver Kontamination gelöst.

Das erfindungsgemäße Verfahren zur Probenvorbereitung asbesthaltiger Materialien zur Messung radioaktiver Kontamination ist dadurch gekennzeichnet, daß man eine Probe des asbesthaltigen Materials mit einer anorganischen Fluor enthaltenden Säure oder einem sauren Alkali- oder Ammoniumsalz einer solchen Säure zersetzt, gegebenenfalls in die flüssige Phase überführt und die Radioaktivität mißt.

Beispielsweise kann man das asbesthaltige Material mit den erwähnten Salzen aufschmelzen, anschließend mit Wasser versetzen und in wäßrige Lösung bringen und die Radioaktivität messen. Bevorzugt geht man so vor, daß die behandelte Probe gleich als wäßrige Lösung vorliegt. Dazu versetzt man die Probe vorzugsweise mit einer wäßrigen Lösung einer Fluor enthaltenden anorganischen Säure oder eines Alkali- oder Ammoniumsalzes als Zersetzungsmittel.

Vorzugsweise beträgt die Konzentration der Fluor enthaltenden Säure oder ihres Alkali- oder Ammoniumsalzes in der wäßrigen Lösung 5 bis 40 Gew.-%, insbesondere 15 bis 40 Gew.-%.

Bevorzugt verwendet man als Zersetzungsmittel eine wäßrige Lösung eines sauren Salzes einer Fluor enthaltenden Säure, beispielsweise Alkalibifluorid wie KHF₂ oder Ammoniumbifluorid wie NH₄HF₂. Insbesondere bevorzugt man eine wäßrige Lösung von Flußsäure, Hexafluorokieselsäure oder Tetrafluoroborsäure. Natürlich kann man auch Gemische aus zweien oder mehreren dieser Verbindungen verwenden.

Die Asbestprobe ist bei Anwendung wäßriger Fluor enthaltender Säuren als Zersetzungsmittel bereits nach kurzer Zeit zersetzt. Bei Verwendung von Flußsäure reicht eine Kontaktzeit von maximal einer halben Stunde aus. Die Zersetzung kann bei Umgebungstemperatur und Umgebungsdruck durchgeführt werden. Natürlich kann man die Probe gewünschtenfalls auch erhitzen oder eine Behandlung unter Druck vornehmen.

Nach der Zersetzung kann man die Probe vor der Messung der radioaktiven Kontamination gewünschtenfalls noch konditionieren, beispielsweise verdünnen, konzentrieren, neutralisieren, etwaig ausgefallene Feststoffe abtrennen oder die zersetzte Probe fraktionieren.

Die Zersetzung führt man zweckmäßigerweise in fluoridresistenten bzw. flußsäureresistenten Behältnissen durch wie Teflon oder legierten Spezialstählen oder Legierungen, beispielsweise Inconel 600^{R}. Dies ist eine Nickel-Chrom-Eisenlegierung.

Die Probe wird dann entsprechend den Angaben der Gerätehersteller auf Radioaktivität untersucht, z.B. in einem Handprobenwechsler "FHT 770 K" mit Geiger-Müller-Zählrohr oder "FHT 770 S" mit Durchflußproportionalzählrohr auf ⁶⁰Co oder ¹³⁷Cs, oder in einem Ringschalenmeßplatz von der Firma FAG Kugelfischer AG, mit welchem die simultane Messung der ¹³¹I- und ¹³⁷Cs-Aktivität möglich ist.

Durch das erfindungsgemäße Verfahren ist es möglich, die radioaktive Kontamination von Asbest in flüssiger Phase und daher sehr exakt zu vermessen. Ein weiterer Vorteil des erfindungsgemäßen Verfahrens ist der Umstand, daß von der zersetzten Probe keine auf den Asbestgehalt zurückgehenden Gesundheitsgefährdungen mehr ausgehen.

Das folgende Beispiel soll die Erfindung weiter erläutern, ohne sie in ihrem Umfang einzuschränken.

### Beispiel:

50 g zerkleinerter, radioaktiv kontaminierter Asbest wurde
280 g einer 20 Gew.-% HF enthaltenden Flußsäure zersetzt.
Nach 5 Minuten konnte die entstandene asbestfreie Lösung
nach Neutralisation in einem Handprobenwechsler "FHT 770 K", Firma Kugelfischer, untersucht werden.

## Patentansprüche

1. Verfahren zur Probenvorbereitung asbesthaltiger Materialien zur Messung radioaktiver Kontamination, dadurch gekennzeichnet, daß man eine Probe des asbesthaltigen Materials mit einer anorganischen Fluor enthaltenden Säure oder einem sauren Alkali- oder Ammoniumsalz einer solchen Säure zersetzt, gegebenenfalls in die flüssige Phase überführt und die Radioaktivität mißt.

2. Verfahren nach Anspruch 1, dadurch gekennzeichnet, daß man eine wäßrige Lösung einer anorganischen Fluor enthaltenden Säure oder eines Alkali- oder Ammoniumsalzes verwendet.

3. Verfahren nach Anspruch 2, dadurch gekennzeichnet, daß die wäßrige Lösung 5 bis 40 Gew.-% der Säure oder des Salzes enthält.

4. Verfahren nach einem der vorhergehenden Ansprüche, dadurch gekennzeichnet, daß man eine wäßrige Lösung einer Fluor enthaltenden anorganischen Säure, ausgewählt aus der Flußsäure, Hexafluorokieselsäure und Tetrafluoroborsäure und Gemischen aus zweien oder allen drei Säuren verwendet.

5. Verfahren nach einem der vorhergehenden Ansprüche, dadurch gekennzeichnet, daß man die zersetzte Probe vor der Messung konditioniert oder fraktioniert.
